# FASCICULE DE BREVET EUROPEEN

(11) **EP 1 875 130 B1**
(45) Date de publication et mention de la délivrance du brevet: **31.08.2016**
(21) Numéro de dépôt: 06743846.5
(22) Date de dépôt: 26.04.2006
(51) Int. Cl.: F22B 21/02, F23C 10/18, F23M 5/08

(54) **DOUBLE EXTENSION DE PAROI**
DOPPELWANDVERLÄNGERUNG
DOUBLE WALL EXTENSION

(30) Priorité: 26.04.2005 FR 0551070
(43) Date de publication de la demande: 09.01.2008
(73) Titulaire: General Electric Technology GmbH, 5400 Baden (CH)
(72) Inventeur: MORIN, Jean-Xavier, F-45170 Neuville Aux Bois (FR); BAGLIONE, Daniel, F-94250 Gentilly (FR)
(74) Mandataire: General Electric Technology GmbH
(86) Numéro de dépôt international: PCT/FR2006/050389
(87) Numéro de publication internationale: WO 2006/114551

(56) Documents cités:
- EP-A1- 0 864 834
- FR-A- 2 712 378
- FR-A- 2 855 593
- GB-A- 1 048 832
- US-A- 2 072 535
- US-A- 5 836 257

## Description

La présente invention concerne les réacteurs à lit fluidisé tels que des foyers de chaudières. Ces réacteurs comprennent un foyer généralement constitué de parois tubées à membranes refroidies par un fluide caloporteur tel qu'un mélange eau/vapeur.

La section du foyer qui peut être rectangulaire est déterminée par la vitesse ascendante des fumées de combustion pour son bon fonctionnement. Le périmètre du foyer étant fixé, le débit du fluide caloporteur pouvant circuler dans les tubes des parois sera déterminé en fonction du diamètre et du pas choisi pour lesdits tubes. La hauteur du foyer permet d'obtenir la surface d'échange thermique des quatre parois, cependant cette hauteur doit être optimisée dans un soucis de réduction de hauteur et donc du coût de l'installation mais aussi de façon que le temps de séjour nécessaire aux réactions chimiques entre les particules puissent se réaliser à l'intérieur du foyer.

En fonction de la taille des installations et du cycle vapeur voulu, la section du foyer donne un périmètre qui peut être insuffisant pour installer dans les parois les tubes en parallèle nécessaires pour faire circuler le débit de fluide caloporteur. De plus, le besoin d'échange thermique peut nécessiter l'installation de surfaces d'échange supplémentaires dans le foyer.

Une solution déjà connue consiste à ajouter dans le foyer des panneaux d'extensions simples de paroi telles que décrites dans le brevet FR 2 712 378 du demandeur. Ces panneaux d'extensions sont verticaux, tubées et à membranes, soudées aux parois périphériques et alimentées en fluide caloporteur en parallèle ou en série avec les parois formant l'enveloppe extérieure du foyer.

Cependant ces panneaux d'extensions simples de paroi sont limitées en hauteur, en nombre de tubes les constituant et en quantité à cause de la distance minimale requise entre eux, pour des raisons de contraintes mécaniques et d'érosion par les cendres en circulation dans le foyer. La surface d'échange additionnelle est donc limitée.

Ces panneaux d'extensions simples de parois sont chauffées par les cendres et les gaz sur leurs deux faces ce qui peut dans certains cas entraîner une surchauffe des tubes en cas de déséquilibre entre le flux thermique reçu du lit fluidisé circulant dans le foyer et le débit de fluide caloporteur qui assure le refroidissement des tubes.

Une autre solution pourrait consister à augmenter la hauteur du foyer afin d'augmenter la surface d'échange des parois sans ajout d'extensions internes mais cette solution est coûteuse car toute la hauteur de l'installation est augmentée.

La présente invention propose de résoudre à moindre coût et sans augmentation de hauteur de l'installation le problème de l'insuffisance des surfaces d'échanges dans le foyer.

Le réacteur à lit fluidisé selon l'invention est défini à la revendication 1.

Le fluide caloporteur qui circule ainsi dans les tubes des parois et des extensions tubées permet d'équilibrer le flux thermique reçu du lit fluidisé circulant dans le foyer. La circulation est mono passe, c'est à dire que tous les tubes du foyer et des extensions sont parcourus en parallèle. La circulation mono passe évite de longues tuyauteries de liaison entre les panneaux d'extension et les parois du foyer (en partie haute pour la sortie des panneaux et en partie basse pour l'entrée des parois du foyer). Il ne reste donc plus que des tuyauteries d'alimentation en partie basse et de dégagement en partie haute pour les panneaux et les parois du foyer.

Grâce à l'invention, seule, une face de chaque extension est chauffée par le lit fluidisé circulant dans le foyer, ce qui permet un débit du fluide caloporteur réduit car la seconde face de chacun des panneaux d'extensions ainsi jumelés n'est pas en contact avec les cendres et les gaz chauds constituant le lit fluidisé circulant dans le foyer ce qui évite des modes de transfert de chaleur dommageables à la tenue mécanique des tubes. D'autre part, en doublant le nombre de tubes de chaque panneau d'extensions on augmente la section de passage du fluide caloporteur qui circule dans ces extensions par rapport à des extensions simples et on augmente la surface d'échange. Ces extensions doubles parois ont une meilleure tenue mécanique, il est possible de leur donner de plus grande dimension.

Selon une autre disposition, les panneaux d'extensions sont rattachées aux parois du réacteur. Ce qui permet d'améliorer la rigidité et de minimiser les déformations des panneaux qui pourrait donner lieu à des érosions par des solides descendant en couche le long des parois.

Selon une variante, les panneaux d'extensions partent du sommet du réacteur et au plus sur une hauteur égale à 75% de la hauteur du foyer. Car c'est dans la zone haute du foyer que la température est la plus élevée et que les risques d'érosion sont les plus faibles puisque les concentrations de solides diminuent selon la hauteur et que l'atmosphère gazeuse en partie haute du foyer est pleinement oxydante.

Selon une autre variante, le bas du foyer est en forme de foyer divisé dit "pant leg". Cette forme permet l'introduction d'air de combustion dans la zone centrale du foyer pour bien répartir cet air sur toute la section du foyer.

Selon une disposition particulière, le fluide caloporteur est en phase liquide et/ou gazeuse selon la charge thermique de fonctionnement de la chaudière. Le fluide est liquide en charge faible et gazeux en charge élevée.

Selon une disposition particulière, le fluide caloporteur est de l'eau.

Selon une variante, les panneaux d'extensions forment des enceintes comportant des ouvertures. Ces ouvertures permettent d'éviter la montée en pression à l'intérieur de l'enceinte en cas de fuite du fluide caloporteur des tubes.

Selon une disposition particulière, les panneaux d'extensions sont placés au moins en partie dans la couche dense des solides. Car c'est dans cette zone de forte concentration des solides que les échanges thermiques sont les plus élevés.

Selon une autre disposition, les tubes constituant les panneaux d'extensions sont de dimensions différentes de celles des tubes des parois.

Selon une première variante, le pas entre deux tubes constituant les panneaux d'extensions est fixe. Ceci simplifie la fabrication des panneaux.

Selon une deuxième variante, le pas entre deux tubes constituant les panneaux d'extensions est variable. Ce qui permet d'optimiser la tenue thermodynamique desdits panneaux et de ne pas dépasser les seuils de température du métal.

Selon une troisième variante, la distance entre deux panneaux d'extensions jumeaux est égale au pas entre deux tubes de la paroi d'écran du foyer. La fabrication de l'ensemble est ainsi simplifiée.

Selon une autre disposition, les tubes des panneaux d'extensions sont parcourus en fluide caloporteur en série avec les parois périphériques. Ce choix dépend des cycles vapeur et des puissances thermiques à échanger dans les panneaux d'extension.

Selon une autre disposition particulière, les panneaux d'extensions sont disposés sur des parois de partition qui divisent le foyer. Ceci permet d'augmenter le nombre de panneaux d'extension et donc d'augmenter le nombre de surfaces d'échange à moindre coût.

Selon une variante, les parois de partition partent du sommet du réacteur et au plus sur une hauteur égale à 75% de la hauteur du foyer. Ces parois double de partition peuvent être de type écarté ou rapproché selon les prescriptions d'accès pour la maintenance entre les parois.

L'invention sera mieux comprise à la lecture de la description qui va suivre donnée uniquement à titre d'exemple et faite en se référant aux dessins annexés dans lesquels :
- les figures 1, 2, 3 et 4 montrent des vues en coupe horizontale de réacteurs équipés de panneaux d'extensions selon l'invention,
- les figures 5a à 5t sont des vues en coupe horizontale qui illustrent différentes formes de panneaux d'extensions possibles,
- la figure 6 est une vue en coupe horizontale de doubles panneaux d'extensions sur une paroi double de partition de type rapproché,
- la figure 7 est une vue en coupe horizontale de doubles panneaux d'extensions sur une paroi double de partition de type écarté,
- le figure 8 est une vue en coupe horizontale d'un exemple de foyer comportant deux parois double de partition et des doubles panneaux extensions sur les parois périphériques et les parois de partition,
- la figure 9 est une vue en coupe verticale d'une double extension,
- la figure 10 est une vue en coupe horizontale d'une double extension,
- les figures 11 a à 11 d sont des vues en coupe verticale d'exemples d'installation de parois doubles de partition,
- les figures 12a à 12c sont des vues en perspective d'exemples d'installation de parois doubles de partition,
- la figure 13 est une vue en coupe verticale d'exemple d'installation de doubles parois de partition,
- les figures 14a à 14l sont des exemples de différentes positions des collecteurs d'entrée et de sortie pour les parois doubles de partition.

Les figures 1 à 4 représentent un réacteur à lit fluidisé 1 constitué de parois tubées 2 à membranes refroidies par un fluide caloporteur entourant un foyer 10. Les parois 2 comprennent des extensions tubées 3. La paroi 11 comprend des ouvertures 5 qui communiquent avec les cyclones (non représentés). Ces extensions peuvent être disposées perpendiculairement à la paroi 11 comme sur la figure 1 ou parallèle à la paroi 11 comme sur la figure 2 ou constituer des parois 4 de partition du foyer 10 comme sur la figure 3 où le foyer 10 est divisé en trois et la figure 3a où le foyer est divisé en deux. Sur la figure 4, le foyer 10 est divisé en 6.

Les figures 5 représentent les différents types de panneaux d'extension possibles. Cet ensemble de figures illustre la variété des constructions possibles qui dépend des besoins en surface d'échange et des critères de tenue thermodynamique qui eux-même sont fonction des conditions du cycle liquide gazeux ou eau vapeur. En particulier, les figures 5u à 5t possèdent un seul tube en extrémité afin de réduire le flux thermique reçu par le tube et l'ailette d'extrémité.

La figure 6 représente le détail d'une paroi double de partition 4 de type rapproché sur laquelle on a disposé des panneaux d'extensions 3.

Les figures 7 et 8 représentent une paroi de partition 4a de type écarté sur laquelle on a disposé des panneaux d'extensions 3. La figure 7 représente le détail de la paroi 4a.

A titre d'exemple, le panneau d'extension 3 est alimentée par un circuit de distribution 30, elle est composée de tubes 31 qui sont tenus espacés par une ailette échancrée d'étanchéité 32. Le fluide caloporteur circule dans les tubes 31 du collecteur d'entrée 33 vers le collecteur de sortie 34 (cf. figure 9).

L'extension 3 représentée à la figure 10 est vue de dessus en coupe. Elle est constituée de tubes 31.

La double paroi de partition 4 peut être disposée de différente façon: soit sur la totalité de la hauteur comme à la figure 11a, soit seulement en partie centrale comme à la figure 11b, soit jusqu'à une hauteur intermédiaire comme sur la figure 11c, soit du plafond jusqu'à une hauteur intermédiaire comme à la figure 11 d ou figure 12a.

Il est également possible de mettre plusieurs doubles parois de partition 4 parallèles comme sur les figures 12b et 13, ou qui sont en intersection comme sur la figure 12c. Il est ainsi possible de séparer le foyer 10 en plusieurs sous foyers 10a. On peut ainsi obtenir un foyer avec 6 cyclones 5 et deux parois doubles de partition 4 parallèles qui divisent le foyer 10 en 3 sous foyers 10a débouchant chacun sur 2 cyclones 5.

La figure 14 représente les différentes dispositions de collecteurs d'entrée et de sortie possibles pour les doubles parois de partition avec des parois de type rapproché (figures 14h à 141) ou espacé (14a à 14 g). Le choix de ces différentes dispositions de collecteurs est fonction de la taille des parois de partition et de l'optimisation de la distribution du fluide caloporteur dans ces parois.

Les exemples ci-dessus peuvent être étendus à des foyers de section non rectangulaire, comme par exemple de section carrée hexagonale, octogonale ou circulaire.

## Revendications

1. Réacteur à lit fluidisé (1) constitué de parois périphériques (2) tubées à membranes refroidies par un fluide caloporteur, lesdites parois périphériques entourant un foyer (10) et comprenant des panneaux d'extensions (3) qui sont chacune constituées d'une paroi tubée dont les tubes (31) et ceux des parois périphériques (2) sont verticaux et parcourus par un fluide caloporteur en circulation forcée mono passe, **caractérisé en ce que** les panneaux d'extensions (3) sont jumelés deux à deux de manière qu'une face de chaque panneau d'extensions est chauffée par le lit fluidisé circulant dans le foyer tandis que la seconde face de chacun des panneaux d'extensions ainsi jumelés n'est pas en contact avec les cendres et les gaz chauds constituant le lit fluidisé circulant dans le foyer.

2. Réacteur à lit fluidisé (1) selon la revendication précédente, **caractérisé en ce que** les panneaux d'extensions (3) sont rattachés aux parois périphériques (2).

3. Réacteur à lit fluidisé (1) selon une des revendications précédentes, **caractérisé en ce que** les panneaux d'extensions (3) partent du sommet du réacteur (1) et au plus sur une hauteur égale à 75% de la hauteur du foyer (10).

4. Réacteur à lit fluidisé (1) selon une des revendications précédentes, **caractérisé en ce que** le bas du foyer (10) est en forme de foyer divisé.

5. Réacteur à lit fluidisé (1) selon une des revendications précédentes, **caractérisé en ce que** les panneaux d'extensions (3) forment des enceintes comportant des ouvertures.

6. Réacteur à lit fluidisé (1) selon une des revendications précédentes, **caractérisé en ce que** les panneaux d'extensions (3) sont placés au moins en partie dans la couche dense des solides.

7. Réacteur à lit fluidisé (1) selon une des revendications précédentes, **caractérisé en ce que** les tubes (31) constituant les panneaux d'extensions (3) sont de dimensions différentes de celles des tubes des parois périphériques (2).

8. Réacteur à lit fluidisé (1) selon une des revendications précédentes, **caractérisé en ce que** le pas entre deux tubes (31) constituant les panneaux d'extensions (3) est fixe.

9. Réacteur à lit fluidisé (1) selon une des revendications 1 à 7, **caractérisé en ce que** le pas entre deux tubes (31) constituant les panneaux d'extensions (3) est variable.

10. Réacteur à lit fluidisé (1) selon une des revendications 1 à 8, **caractérisé en ce que** la distance entre deux panneaux d'extensions (3) jumelés est égale au pas entre deux tubes des parois périphériques (2) du foyer (10).

11. Réacteur à lit fluidisé (1) selon une des revendications précédentes, **caractérisé en ce que** les tubes (31) des panneaux d'extensions (3) sont parcourus en fluide caloporteur en série avec les parois périphériques (2).

12. Réacteur à lit fluidisé (1) selon une des revendications précédentes, **caractérisé en ce que** les panneaux d'extensions (3) sont disposées sur des parois de partition (4, 4a) qui divisent le foyer (10).

13. Réacteur à lit fluidisé (1) selon la revendication 12, **caractérisé en ce que** les parois de partition (4) partent du sommet du réacteur (1) et au plus sur une hauteur égale à 75% de la hauteur du foyer (10).

## Patentansprüche

1. Wirbelbettreaktor (1), der durch Umfangs-Rohrwände (2) mit Membranen gebildet wird, die durch ein Wärmeübertragungsmedium gekühlt werden, wobei die Umfangswände einen Feuerraum (10) umschließen und Erweiterungstafeln (3) umfassen, die jeweils durch eine Rohrwand gebildet werden, deren Rohre (31) und die der Umfangswände (2) senkrecht sind und von einem Wärmeübertragungsmedium in einwegigem Zwangsumlauf durchströmt werden, **dadurch gekennzeichnet, dass** die Erweiterungstafeln (3) zwei zu zwei gepaart sind, dergestalt, dass eine Seite jeder Erweiterungstafel durch das im Feuerraum zirkulierende Wirbelbett erhitzt wird, während die zweite Seite jeder auf diese Weise gepaarten Erweiterungstafel nicht mit der Asche und den Heißgasen, die das im Feuerraum zirkulierende Wirbelbett bilden, in Kontakt ist.

2. Wirbelbettreaktor (1) nach dem vorangehenden Anspruch, **dadurch gekennzeichnet, dass** die Erweiterungstafeln (3) an den Umfangswänden (2) befestigt sind.

3. Wirbelbettreaktor (1) nach einem der vorangehenden Ansprüche, **dadurch gekennzeichnet, dass** die Erweiterungstafeln (3) vom Gipfel des Reaktors (1) ausgehen und sich höchstens über eine Höhe von 75% der Höhe des Feuerraums (10) erstrecken.

4. Wirbelbettreaktor (1) nach einem der vorangehenden Ansprüche, **dadurch gekennzeichnet, dass** der untere Teil des Feuerraum (10) die Form eines geteilten Feuerraums aufweist.

5. Wirbelbettreaktor (1) nach einem der vorangehenden Ansprüche, **dadurch gekennzeichnet, dass** die Erweiterungstafeln (3) Kammern bilden, die Öffnungen aufweisen.

6. Wirbelbettreaktor (1) nach einem der vorangehenden Ansprüche, **dadurch gekennzeichnet, dass** die Erweiterungstafeln (3) zumindest teilweise in der dichten Feststoffschicht platziert sind.

7. Wirbelbettreaktor (1) nach einem der vorangehenden Ansprüche, **dadurch gekennzeichnet, dass** die Rohre (31), die die Erweiterungstafeln (3) bilden, andere Abmessungen als die Rohre der Umfangswände (2) besitzen.

8. Wirbelbettreaktor (1) nach einem der vorangehenden Ansprüche, **dadurch gekennzeichnet, dass** der Abstand zwischen zwei Rohren (31), die die Erweiterungstafeln (3) bilden, fest ist.

9. Wirbelbettreaktor (1) nach einem der Ansprüche 1 bis 7, **dadurch gekennzeichnet, dass** der Abstand zwischen zwei Rohren (31), die die Erweiterungstafeln (3) bilden, variabel ist.

10. Wirbelbettreaktor (1) nach einem der Ansprüche 1 bis 8, **dadurch gekennzeichnet, dass** die Entfernung zwischen zwei gepaarten Erweiterungstafeln (3) gleich dem Abstand zwischen zwei Rohren der Umfangswände (2) des Feuerraums (10) ist.

11. Wirbelbettreaktor (1) nach einem der vorangehenden Ansprüche, **dadurch gekennzeichnet, dass** die Rohre (31) der Erweiterungstafeln (3) in Reihe mit den Umfangswänden (2) von einem Wärmeübertragungsmedium durchströmt werden.

12. Wirbelbettreaktor (1) nach einem der vorangehenden Ansprüche, **dadurch gekennzeichnet, dass** die Erweiterungstafeln (3) an Teilungswänden (4, 4a), die den Feuerraum (10) teilen, angeordnet sind.

13. Wirbelbettreaktor (1) nach Anspruch 12, **dadurch gekennzeichnet, dass** die Teilungswände (4) vom Gipfel des Reaktors (1) ausgehen und sich höchstens in einer Höhe von 75% der Höhe des Feuerraums erstrecken (10).

## Claims

1. Fluidized bed reactor (1) made up of membrane tube peripheral walls (2) cooled by a heat-transfer fluid, the said peripheral walls surrounding a firebox (10) and comprising extension panels (3) each of which consists of a tube wall of which the tubes (31) and those of the peripheral walls (2) are vertical and have a heat-transfer fluid passing through them in forced single-pass circulation, **characterized in that** the extension panels (3) are twinned in pairs so that one face of each extension panel is heated by the fluidized bed circulating through the firebox whereas the second face of each of the extension panels thus twinned is not in contact with the ash and hot gases constituting the fluidized bed circulating in the firebox.

2. Fluidized bed reactor (1) according to the preceding claim, **characterized in that** the extension panels (3) are attached to the peripheral walls (2).

3. Fluidized bed reactor (1) according to one of the preceding claims, **characterized in that** the extension panels (3) start from the top of the reactor (1) and extend over a height equal to 75% at most of the height of the firebox (10).

4. Fluidized bed reactor (1) according to one of the preceding claims, **characterized in that** the bottom of the firebox (10) is in the form of a divided firebox.

5. Fluidized bed reactor (1) according to one of the preceding claims, **characterized in that** the extension panels (3) form chambers comprising openings.

6. Fluidized bed reactor (1) according to one of the preceding claims, **characterized in that** the extension panels (3) are placed at least in part in the dense layer of the solids.

7. Fluidized bed reactor (1) according to one of the preceding claims, **characterized in that** the tubes (31) constituting the extension panels (3) are of dimensions different from those of the tubes of the peripheral walls (2).

8. Fluidized bed reactor (1) according to one of the preceding claims, **characterized in that** the spacing between two tubes (31) constituting the extension panels (3) is fixed.

9. Fluidized bed reactor (1) according to one of Claims 1 to 7, **characterized in that** the spacing between two tubes (31) constituting the extension panels (3) is variable.

10. Fluidized bed reactor (1) according to one of Claims 1 to 8, **characterized in that** the distance between two twinned extension panels (3) is equal to the spacing between two tubes of the peripheral walls (2) of the firebox (10).

11. Fluidized bed reactor (1) according to one of the preceding claims, **characterized in that** the tubes (31) of the extension panels (3) have heat-transfer fluid passing through them in series with the peripheral walls (2).

12. Fluidized bed reactor (1) according to one of the preceding claims, **characterized in that** the extension panels (3) are arranged on partition walls (4, 4a) which divide the firebox (10).

13. Fluidized bed reactor (1) according to Claim 12, **characterized in that** the partition walls (4) start from the top of the reactor (1) and extend over a height equal to 75% at most of the height of the firebox (10).
